# EUROPÄISCHE PATENTSCHRIFT

(11) **EP 2 130 997 B1**
(45) Veröffentlichungstag und Bekanntmachung des Hinweises auf die Patenterteilung: **15.03.2017**
(21) Anmeldenummer: 09005147.5
(22) Anmeldetag: 08.04.2009
(51) Int. Cl.: E05D 3/18

(54) **Tür mit einem Türband**
Door with a hinge
Porte avec charnière

(30) Priorität: 06.06.2008 DE 102008027209
(43) Veröffentlichungstag der Anmeldung: 09.12.2009
(73) Patentinhaber: Simonswerk, Gesellschaft mit beschränkter Haftung, 33378 Rheda-Wiedenbrück (DE)
(72) Erfinder: Neukötter, Hubert, 48361 Beelen (DE)
(74) Vertreter: Lorenz, Bernd Ingo Thaddeus

(56) Entgegenhaltungen:
- EP-A2- 1 063 376
- DE-B3-102005 039 509

## Beschreibung

Die Erfindung betrifft eine Tür mit einer Türzarge, einem gefälzten Türblatt und einem verdeckt zwischen Türzarge und gefälztem Türblatt angeordneten Türband gemäß dem Oberbegriff des Anspruchs 1. Dabei umfasst das Türband einen in eine Ausnehmung in der Schmalseite des Türblatts einsetzbaren Türblatt-Aufnahmekörper und einen in eine Ausnehmung in der Türzarge einsetzbaren Türzargen-Aufnahmekörper. Außerdem umfasst das Türband einen im Türzargen-Aufnahmekörper um ein Drehgelenk drehbar gelagerten Türzargen-Scharnierbügel, und einen im Türblatt-Aufnahmekörper um ein Drehgelenk drehbar gelagerten Türblatt-Scharnierbügel, dessen türzargenseitiger Arm in einer im Türzargen-Aufnahmekörper angeordneten Kulissenführung drehbar und verschiebbar gelagert ist. Dabei sind der Türzargen-Scharnierbügel und der Türblatt-Scharnierbügel um eine Drehachse drehbeweglich miteinander verbunden. Der Türblatt-Aufnahmekörper weist an seiner offenen Seite einen Vorsprung auf, der nach dem Einbau des Türblatt-Aufnahmekörpers in die Falz des Türblattes hineinragt. Bei geschlossener Tür weist der Türblatt-Aufnahmekörper zu dem Türzargen-Aufnahmekörper einen horizontalen Versatz auf, der in die Richtung weist, in die der Türblatt-Aufnahmekörper bei einer Öffnungsbewegung der Tür verschwenkbar ist.

EP 1 063 376 A2 offenbart eine Tür nach dem Oberbegriff des Anspruchs 1.

Ein verdeckt angeordnetes Türband ist beispielsweise aus DE 101 53 778 B4 bekannt. Türbänder dieser Art zeichnen sich insbesondere dadurch aus, dass sie nach dem Einbau und bei geschlossener Türstellung von außen nicht sichtbar sind. Die verdeckte Anordnung des Türbandes macht es erforderlich, dass sowohl in das Türblatt als auch in die Türzarge Ausnehmungen eingefräst werden, in denen robuste Aufnahmekörper befestigt werden, wobei die Aufnahmekörper durch Scharnierbügel drehbeweglich verbunden sind.

Ein verdeckt angeordnetes Türband insbesondere für Möbel kann der DE 200 23 445 U1 entnommen werden. Dort wird durch eine Scharnierbügelanordnung mit asymmetrisch ausgebildeten Scharnierbügeln und unterschiedlich langen Führungsausnehmungen in den Aufnahmekörpern bewirkt, dass ein falzloses Türblatt nach dem Öffnen fluchtend an dem Türpfosten anliegt.

Ein Türband für falzlose (Auto-)Türen kann beispielsweise der US 2007/0294860 A1 entnommen werden. Auch hier sind asymmetrische Scharnierbügel vorgesehen.

Ein Türband für Türen mit Türflügeln und Türzargen aus sich gegenseitig zum Teil überlappenden Rahmenprofilen kann der DE 10 2005 039 509 B3 entnommen werden. Die Scharnierbügel sind dabei so angeordnet, dass überlappende Bereiche der Zarge und des Türblattes beim Verschwenken der Tür voneinander abgerückt werden.

Bei Türblättern, die eine Falz aufweisen, erweist sich der Einsatz verdeckt liegender Türbänder aus dem zuvor beschriebenen Stand der Technik insofern als schwierig, als bei einer Drehbewegung des Türblattes relativ zur Türzarge die Falz womöglich beschädigt werden kann. Diese Beschädigung besteht darin, dass beim Öffnen der Tür die Falz durch die Schwenkbewegung gegen die Türzarge schlägt.

Vor diesem Hintergrund liegt der Erfindung die Aufgabe zugrunde, eine Tür mit einem verdeckt angeordneten Türband für Türen mit gefälzten Türblättern anzugeben.

Die Aufgabe wird gelöst durch eine Tür gemäß Anspruch 1. Durch die Anordnung der Scharnierbügel und die damit verbundene Verlagerung einer der Drehachsen in den Bereich der Falz des Türblattes wird bewirkt, dass die gefälzte Kante des Türblattes beim Öffnen der Tür unmittelbar von der Türzarge abgerückt wird. Durch die Verlagerung der Drehachse wird darüber hinaus erreicht, dass der Türblatt-Aufnahmekörper insgesamt schmaler wird, so dass er auch in zumeist gängigen Türblättern eingesetzt werden kann. Die Asymmetrie der Scharnierbügel und die unterschiedliche Kulissenführung bewirkt dabei, dass sich der Türblatt-Aufnahmekörper relativ zum Türzargen-Aufnahmekörper entlang einer bogenförmigen Bahnkurve bewegt. Die Lagerung der Scharnierbügel in den Kulissenführungen kann wahlweise durch Gleitstifte oder Gleitschuhe erfolgen, welche für Verschleißreduktion mit Kunststoffhülsen beaufschlagt sein können.

Bei einer bevorzugten Ausgestaltung der Tür ist es ferner zweckmäßig, dass der Abstand zwischen der die Scharnierbügel verbindenden Drehachse und dem in der Kulissenführung geführten Anschlussende des Türzargen-Scharnierbügels größer ist als der Abstand zwischen der Drehachse und dem Drehgelenk des Türblatt-Scharnierbügels. Ferner ist der Abstand zwischen der die Scharnierbügel verbindenden Drehachse und dem Drehgelenk des Türzargen-Scharnierbügels kleiner als der Abstand zwischen der Drehachse und dem in der Kulissenführung geführten Anschlussende des Türblatt-Scharnierbügels. Dabei ist die Kinematik der Aufnahmekörper so gestaltet, dass sich beim Öffnen der Tür die Winkelgeschwindigkeiten beider Scharnierbügel unterscheiden. Dies bewirkt, dass der Abstand des Türblattes zur Türzarge, insbesondere der der Falz zur Zargenkante, beim Öffnen der Tür vergrößert wird.

Eine bevorzugte Ausgestaltung der Tür ist ferner dadurch gegeben, dass die beiden Scharnierbügel im Horizontalschnitt ein im Wesentlichen C-förmiges Profil aufweisen. Es kann zudem vorgesehen sein, dass der Türblatt-Aufnahmekörper sowohl eine größere Breite als auch eine größere Einbautiefe aufweist als der Türzargen-Aufnahmekörper. Die unterschiedlichen Abmessungen beider Aufnahmekörper bewirken, dass die C-förmigen Scharnierbügel in geschlossener Türblattstellung in den gegenüberliegenden Aufnahmekörpern auf eine platzsparende Weise verschränkt sind.

Vorzugsweise weist der Türblatt-Aufnahmekörper bei geschlossener Tür zu dem Türzargen-Aufnahmekörper einen horizontalen Versatz auf, der in die Richtung weist, in die der Türblatt-Aufnahmekörper bei einer Öffnungsbewegung verschwenkbar ist. Durch diesen Versatz ist es möglich, die Scharnierbügel bei geschlossener Türblattstellung in einer Schrägstellung zwischen den Aufnahmekörpern anzuordnen. Diese Anordnung erweist sich einerseits als platzsparend, so dass die Aufnahmekörper weniger Raum in der Türzarge bzw. dem Türblatt einnehmen. Andererseits begünstigt die Schrägstellung der Scharnierbügel zwischen den Aufnahmekörpern die gewünschte Kinematik, so dass auch gefälzte Türen verschwenkt werden können.

Bei einer weiteren Variante der Tür ist vorgesehen, dass der türblattseitige Arm des Türblatt-Scharnierbügels bei geschlossener Tür sich im Wesentlichen quer über die Öffnung des Türblatt-Aufnahmekörpers erstreckt, wobei der Abstand zwischen der die Scharnierbügel verbindenden Drehachse und dem Drehgelenk des Türblatt-Scharnierbügels im Wesentlichen der Breite des Türblatt-Aufnahmekörpers entspricht. Dabei kann auch vorgesehen sein, dass der türzargenseitige Arm des Türblatt-Scharnierbügels sich bei geschlossener Tür in die Tiefe des Türzargen-Aufnahmekörpers erstreckt. Durch diese geschickte Anordnung der Scharnierbügel wird der begrenzte Bauraum in den Ausnehmungen für die Aufnahmekörper optimal ausgenutzt.

Es erweist sich darüber hinaus als zweckmäßig, wenn die Aufnahmekörper ein an der Türzarge oder am Türblatt befestigbares Aufnahmeteil sowie einen verstellbaren Einsatz, an dem die Scharnierbügel gelagert sind, aufweisen, wobei durch Verstellen der Einsätze das Türblatt relativ zur Türzarge in einer oder mehreren Achsen justierbar ist. Durch diese Justageeinrichtung ist es möglich, das Türblatt beim Einsetzen in die Türzarge so auszurichten, dass die Tür zum einen gerade innerhalb der Zarge angeordnet ist und zum anderen in einer horizontalen Ebene verschwenkt werden kann. Außerdem ist es möglich, mit den verstellbaren Einsätzen die Falzluft des Türblattes so einzustellen, dass sie für alle Seiten gleichmäßig ist.

Im Folgenden wird die Erfindung anhand einer lediglich ein Ausführungsbeispiel darstellenden Zeichnung erläutert. Die Figuren zeigen schematisch:
- Fig. 1a: einen horizontalen Schnitt durch ein eingebautes Türband, wobei von der Türzarge und dem Türblatt ein Ausschnitt zu sehen ist und wobei das Türblatt in geschlossener Türstellung angeordnet ist,
- Fig. 1b: eine Ansicht der Scharnierbügel gemäß Fig. 1 a ohne Aufnahmekörper,
- Fig. 2: einen horizontalen Schnitt durch ein Türband bei halb geöffneter Tür,
- Fig. 3: einen horizontalen Schnitt durch ein Türband bei vollständig geöffneter Tür.

In den Figuren ist ein verdeckt zwischen einer Türzarge 1 und einem gefälzten Türblatt 2 angeordnetes Türband dargestellt, mit einem in eine Ausnehmung in der Schmalseite des Türblattes 2 einsetzbaren Türblatt-Aufnahmekörper 3 und einem in eine Ausnehmung in der Türzarge 1 einsetzbaren Türzargen-Aufnahmekörper 3'. Das Türband umfasst außerdem einen im Türzargen-Aufnahmekörper 3' um ein Drehgelenk 4' drehbar gelagerten Türzargen-Scharnierbügel 5', dessen türblattseitiger Arm 6 in einer im Türblatt-Aufnahmekörper 3 angeordneten Kulissenführung 8 drehbar und verschiebbar gelagert ist, sowie einen im Türblatt-Aufnahmekörper 3 um ein Drehgelenk 4 drehbar gelagerten Türblatt-Scharnierbügel 5, dessen türzargenseitiger Arm 7' in einer im Türzargen-Aufnahmekörper 3' angeordneten Kulissenführung 8' drehbar und verschiebbar gelagert ist. Der Türzargen-Scharnierbügel 5' und der Türblatt-Scharnierbügel 5 sind um eine Drehachse 9 drehbeweglich miteinander verbunden. Allen Figuren ist zu entnehmen, dass der Abstand a zwischen der die Scharnierbügel 5, 5' verbindenden Drehachse 9 und dem Drehpunkt 4' des Türzargen-Scharnierbügels 5' im Türzargen-Aufnahmekörper 3' kleiner ist als der Abstand b zwischen der Drehachse 9 und dem in der Kulissenführung 8 geführten Anschlussende 10 des Türzargen-Scharnierbügels 5'. Der verbesserten Übersichtlichkeit wegen wurden in der Fig. 1b ausschließlich die Scharnierbügel 5, 5' ohne die Aufnahmekörper dargestellt. Der Fig. 1b können die Abstände a und b entnommen werden. Ferner kann den Figuren entnommen werden, dass die Kulissenführung 8' im Türzargen-Aufnahmekörper 3' kürzer ist als die Kulissenführung 8 im Türblatt-Aufnahmekörper 3.

Aus den Figuren geht ferner hervor, dass der Abstand b zwischen der die Scharnierbügel 5, 5' verbindenden Drehachse 9 und dem in der Kulissenführung 8 geführten Anschlussende 10 des Türzargen-Scharnierbügels 5' größer ist als der Abstand c zwischen der Drehachse 9 und dem Drehgelenk 4 des Türblatt-Scharnierbügels 5. Außerdem ist der Abstand a zwischen der die Scharnierbügel 5, 5' verbindenden Drehachse 9 und dem Drehgelenk 4' des Türzargen-Scharnierbügels 5' kleiner als der Abstand d zwischen der Drehachse 9 und dem in der Kulissenführung 8' geführten Anschlussende 10' des Türblatt-Scharnierbügels 5.

In Fig. 2 ist zu erkennen, dass durch die asymmetrisch gestalteten Scharnierbügel 5, 5' in Verbindung mit der unterschiedlichen Kulissenführung 8, 8' in beiden Aufnahmekörpern 3, 3' der Türblatt-Aufnahmekörper 3 beim Öffnen der Tür 2 zu dem Türzargen-Aufnahmekörper 3' einen Abstand einnimmt. Dadurch wird die Falz des Türblattes 2 von der Zarge 1 abgerückt und es kommt zwischen der Türzarge 1 und der Falz zu keinerlei Kollision.

Den Figuren ist darüber hinaus zu entnehmen, dass die beiden Scharnierbügel 5, 5' im Horizontalschnitt ein im Wesentlichen C-förmiges Profil aufweisen. Es ist auch zu erkennen, dass der Türblatt-Aufnahmekörper 3 sowohl eine größere Breite als auch eine größere Einbautiefe aufweist als der Türzargen-Aufnahmekörper 3'. Die Form und die Anordnung der Scharnierbügel 5, 5' innerhalb der Aufnahmekörper 3, 3' bewirken, dass der türblattseitige Arm 7 des Türblatt-Scharnierbügels 5 bei geschlossener Tür 2 sich im Wesentlichen quer über die Öffnung des Türblatt-Aufnahmekörpers 3 erstreckt. Dabei entspricht der Abstand c zwischen der die Scharnierbügel 5, 5' verbindenden Drehachse 9 und dem Drehgelenk 4 des Türblatt-Scharnierbügels 5 im Wesentlichen der Breite des Türblatt-Aufnahmekörpers 5. Dies ist den Fig. 1a und 1b zu entnehmen. Dort ist auch zu sehen, dass der türzargenseitige Arm 7' des Türblatt-Scharnierbügels 5 sich bei geschlossener Tür 2 in die Tiefe des Türzargen-Aufnahmekörpers 3' erstreckt. Die innerhalb der Aufnahmekörper 3, 3' schräg und asymmetrisch angeordneten Scharnierbügel 5, 5' bewirken eine effiziente Ausnutzung des begrenzten Bauraumes für die Aufnahmekörper 3, 3' des Türbandes. Dies wird dadurch begünstigt, dass der Türblatt-Aufnahmekörper 3 bei geschlossener Tür 2 zu dem Türzargen-Aufnahmekörper 3' einen horizontalen Versatz aufweist, der in die Richtung weist, in die der Türblatt-Aufnahmekörper 3 bei einer Öffnungsbewegung verschwenkbar ist.

Ein vollständig geöffnetes Türblatt 2 ist der Fig. 3 zu entnehmen. Ein Vergleich der Fig. 1a bis 3 liefert dem Betrachter darüber hinaus einzelne Momentaufnahmen der Bewegung des Türblatt-Aufnahmekörpers 3 relativ zum Türzargen-Aufnahmekörper 3'. Dabei ist zu sehen, dass die Schwenkbewegung des Türblattes 2 relativ zur feststehenden Türzarge 1 in einer nicht-ortsfesten Achse stattfindet. Die Ursache dafür ist die Zwangssteuerung der Scharnierbügelbewegung durch die Kulissenführungen 8, 8' in dem Türzargen- und Türblatt-Aufnahmekörper 3, 3'. Eine bei der Kinematik des verschwenkenden Türblattes 2 gewollte Vergrößerung des Abstandes der Falz zur Zarge 1 wird dadurch begünstigt, dass der Türblatt-Aufnahmekörper 3 an seiner offenen Seite einen Vorsprung 11 aufweist, der nach dem Einbau des Türblatt-Aufnahmekörpers 3 in einem gefälzten Türblatt 2 in die Falz des Türblattes 2 hineinragt. Dabei ist es zweckmäßig, dass das Drehgelenk 4 des Türblatt-Scharnierbügels 5 innerhalb des Vorsprungs 11 angeordnet ist.

Zur besseren Übersichtlichkeit wurde lediglich in Fig. 3 angedeutet, dass die Aufnahmekörper 3, 3' ein an der Türzarge 1 oder am Türblatt 2 befestigbares Aufnahmeteil 12, 12' sowie einen verstellbaren Einsatz 13, 13' aufweisen, an dem die Scharnierbügel 5, 5' gelagert sind. Durch Verstellen der Einsätze 13, 13' ist das Türblatt 2 relativ zur Türzarge 1 in einer oder mehreren Achsen justierbar.

## Patentansprüche

1. Tür mit einer Türzarge (1), einem gefälzten Türblatt (2) und einem verdeckt zwischen Türzarge (1) und gefälztem Türblatt (2) angeordneten Türband mit
einem in eine Ausnehmung in der Schmalseite des Türblatts (2) eingesetzten Türblatt-Aufnahmekörper (3),
einem in eine Ausnehmung in der Türzarge (1) eingesetzten Türzargen-Aufnahmekörper (3'),
einem im Türzargen-Aufnahmekörper (3') um ein Drehgelenk (4') drehbar gelagerten Türzargen-Scharnierbügel (5'), und
einem im Türblatt-Aufnahmekörper (3) um ein Drehgelenk (4) drehbar gelagerten Türblatt-Scharnierbügel (5), dessen türzargenseitiger Arm (7') in einer im Türzargen-Aufnahmekörper (3') angeordneten Kulissenführung (8') drehbar und verschiebbar gelagert ist,
wobei der Türzargen-Scharnierbügel (5') und der Türblatt-Scharnierbügel (5) um eine Drehachse (9) drehbeweglich miteinander verbunden sind, wobei der Türblatt-Aufnahmekörper (3) an seiner offenen Seite einen Vorsprung (11) aufweist, der nach dem Einbau des Türblatt-Aufnahmekörpers (3) in die Falz des Türblattes (2) hineinragt, und der Türblatt-Aufnahmekörper (3) bei geschlossener Tür zu dem Türzargen-Aufnahmekörper (3') einen horizontalen Versatz aufweist, der in die Richtung weist, in die der Türblatt-Aufnahmekörper (3) bei einer Öffnungsbewegung der Tür verschwenkbar ist, **dadurch gekennzeichnet, dass** der türblattseitige Arm (6) des Türzargen-Scharnierbügels (5'), in einer im Türblatt-Aufnahmekörper (3) angeordneten Kulissenführung (8) drehbar und verschiebbar gelagert ist und dass der Abstand (a) zwischen der die Scharnierbügel (5, 5') verbindenden Drehachse (9) und dem Drehgelenk (4') des Türzargen-Scharnierbügels (5') im Türzargen-Aufnahmekörper (3') kleiner ist als der Abstand (b) zwischen der Drehachse (9) und dem in der Kulissenführung (8) geführten Anschlussende (10) des Türzargen-Scharnierbügels (5'), dass die Kulissenführung (8') im Türzargen-Aufnahmekörper (3') kürzer ist als die Kulissenführung (8) im Türblatt-Aufnahmekörper (3) und dass das Drehgelenk (4) des Türblatt-Scharnierbügels (5) innerhalb des Vorsprungs (11) angeordnet ist.

2. Tür nach Anspruch 1, **dadurch gekennzeichnet, dass** der Abstand (b) zwischen der die Scharnierbügel (5, 5') verbindenden Drehachse (9) und dem in der Kulissenführung (8) geführten Anschlussende (10) des Türzargen-Scharnierbügels (5') größer ist als der Abstand (c) zwischen der Drehachse (9) und dem Drehgelenk (4) des Türblatt-Scharnierbügels (5) und dass der Abstand (a) zwischen der die Scharnierbügel (5, 5') verbindenden Drehachse (9) und dem Drehgelenk (4') des Türzargen-Scharnierbügels (5') kleiner ist als der Abstand (d) zwischen der Drehachse (9) und dem in der Kulissenführung (8') geführten Anschlussende (10') des Türblatt-Scharnierbügels (5).

3. Tür nach Anspruch 1 oder 2, **dadurch gekennzeichnet, dass** die beiden Scharnierbügel (5, 5') im Horizontalschnitt ein im Wesentlichen C-förmiges Profil aufweisen.

4. Tür nach einem der Ansprüche 1 bis 3, **dadurch gekennzeichnet, dass** der Türblatt-Aufnahmekörper (3) sowohl eine größere Breite als auch eine größere Einbautiefe aufweist als der Türzargen-Aufnahmekörper (3').

5. Tür nach einem der Ansprüche 1 bis 4, **dadurch gekennzeichnet, dass** der türblattseitige Arm (7) des Türblatt-Scharnierbügels (5) bei geschlossener Tür sich im Wesentlichen quer über die Öffnung des Türblatt-Aufnahmekörpers (3) erstreckt, wobei der Abstand (c) zwischen der die Scharnierbügel (5, 5') verbindenden Drehachse (9) und dem Drehgelenk (4) des Türblatt-Scharnierbügels (5) im Wesentlichen der Breite des Türblatt-Aufnahmekörpers (5) entspricht, und dass der türzargenseitige Arm (7') des Türblatt-Scharnierbügels (5) sich bei geschlossener Tür in die Tiefe des Türzargen-Aufnahmekörpers (3') erstreckt.

6. Tür nach einem der Ansprüche 1 bis 5, **dadurch gekennzeichnet, dass** die Aufnahmekörper (3, 3') ein an der Türzarge (1) oder am Türblatt (2) befestigbares Aufnahmeteil (12, 12') sowie einen verstellbaren Einsatz (13, 13'), an dem die Scharnierbügel (5, 5') gelagert sind, aufweisen, wobei durch Verstellen der Einsätze (13, 13') das Türblatt (2) relativ zur Türzarge (1) in einer oder mehreren Achsen justierbar ist.

## Claims

1. A door comprising a door frame (1), a rebated door leaf (2) and a door hinge arranged in a covered manner between door frame (1) and rebated door leaf (2), comprising
a door leaf receiving body (3), which is inserted into a recess in the narrow side of the door leaf (2),
a door frame receiving body (3'), which is inserted into a recess in the door frame (1),
a door frame hinge bracket (5'), which is supported in the door frame receiving body (3') so as to be rotatable about a rotary joint (4'), and
a door leaf hinge bracket (5), which is supported in a door leaf receiving body (3) so as to be rotatable about a rotary joint (4) and the door frame-side arm (7') of which is supported in a rotatable and displaceable manner in a slotted guide (8') arranged in the door frame receiving body (3'),
wherein the door frame hinge bracket (5') and the door leaf hinge bracket (5) are connected to one another so as to be rotatably movable about an axis of rotation (9), wherein, on its open side, the door leaf receiving body (3) has a projection (11), which extends into the rebate of the door leaf (2) after installation of the door leaf receiving body (3), and, when the door is closed, the door leaf receiving body (3) has a horizontal offset to the door frame receiving body (3'), which horizontal offset points in the direction, into which the door leaf receiving body (3) can be pivoted in response to an opening movement of the door, **characterized in that** the door leaf-side arm (6) of the door frame hinge bracket (5') is supported in a slotted guide (8) arranged in a rotatable and displaceable manner in the door leaf receiving body (3), and that the distance (a) between the axis of rotation (9), which connects the hinge brackets (5, 5'), and the rotary joint (4') of the door frame hinge bracket (5') in the door frame receiving body (3') is smaller than the distance (b) between the axis of rotation (9) and the connecting end (10) of the door frame hinge bracket (5'), which is guided in the slotted guide (9), that the slotted guide (8') in the door frame receiving body (3') is shorter than the slotted guide (8) in the door leaf receiving body (3), and that the rotary joint (4) of the door leaf hinge bracket (5) is arranged inside the projection (11).

2. The door according to claim 1, **characterized in that** the distance (b) between the axis of rotation (9), which connects the hinge brackets (5, 5'), and the connecting end (10) of the door frame hinge bracket (5'), which is guided in the slotted guide (8), is larger than the distance (c) between the axis of rotation (9) and the rotary joint (4) of the door leaf hinge bracket (5), and that the distance (a) between the axis of rotation (9), which connects the hinge brackets (5, 5'), and the rotary joint (4') of the door frame hinge bracket (5') is smaller than the distance (d) between the axis of rotation (9) and the connecting end (10') of the door leaf hinge bracket (5), which is guided in the slotted guide (8').

3. The door according to claim 1 or 2, **characterized in that** the two hinge brackets (5, 5') have a substantially C-shaped profile in horizontal section.

4. The door according to one of claims 1 to 3, **characterized in that** the door leaf receiving body (3) has a larger width as well as a larger installation depth than the door frame receiving body (3').

5. The door according to one of claims 1 to 4, **characterized in that** the door leaf-side arm (7) of the door leaf hinge bracket (5) extends substantially across the opening of the door leaf receiving body (3) when the door is closed, wherein the distance (c) between the axis of rotation (9), which connects the hinge brackets (5, 5'), and the rotary joint (4) of the door leaf hinge bracket (5) corresponds substantially to the width of the door leaf receiving body (5), and that the door frame-side arm (7') of the door leaf hinge bracket (5) extends into the depth of the door frame receiving body (3') when the door is closed.

6. The door according to one of claims 1 to 5, **characterized in that** the receiving bodies (3, 3') have a receiving part (12, 12'), which can be fastened to the door frame (1) or to the door leaf (2), as well as an adjustable insert (13, 13'), on which the hinge brackets (5, 5') are supported, wherein the door leaf (2) can be adjusted relative to the door frame (1) in one or a plurality of axes by adjusting the inserts (13, 13').

## Revendications

1. Porte avec un dormant (1), un vantail (2) à feuillure et une penture placée en étant cachée entre le dormant (1) et le vantail (2) à feuillure, avec
un corps de logement (3) du vantail, inséré dans un évidement dans le côté étroit du vantail (2),
un corps de logement (3') du dormant, inséré dans un évidement dans le dormant (1),
un étrier à charnière (5') pour dormant, logé en rotation autour d'une articulation rotative (4') dans le corps de logement (3') du dormant et
un étrier à charnière (5) pour vantail, logé en rotation autour d'une articulation rotative (4) dans le corps de logement (3) du vantail, dont le bras (7') côté dormant est logé en étant rotatif et déplaçable dans un guidage à coulisse (8') placé dans le corps de logement (3') du dormant,
l'étrier à charnière (5') pour dormant et l'étrier à charnière (5) pour vantail étant reliés l'un à l'autre en étant mobiles en rotation autour d'un axe de rotation (9), sur sa face ouverte, le corps de logement (3) du vantail comportant une saillie (11), qui après le montage du corps de logement (3) du vantail saillit dans la feuillure du vantail (2) et lorsque la porte est fermée, le corps de logement (3) du vantail présentant par rapport au corps de logement (3') du dormant un décalage horizontal qui montre dans la direction dans laquelle le corps de logement (3) du vantail est susceptible de pivoter, lors d'un mouvement d'ouverture de la porte, **caractérisée en ce que** le bras (6) côté vantail de l'étrier à charnière (5') pour dormant est logé en étant rotatif et déplaçable dans un guidage à coulisse (8) placé dans le corps de logement (3) du vantail et **en ce que** l'écart (a) entre l'axe de rotation (9) reliant les étriers à charnière (5, 5') et l'articulation rotative (4') de l'étrier à charnière (5') pour dormant dans le corps de logement (3') du dormant est inférieur à l'écart (b) entre l'axe de rotation (9) et l'extrémité de raccordement (10) guidée dans le guidage à coulisse (8) de l'étrier à charnière (5') pour dormant, **en ce que** le guidage à coulisse (8') dans le corps de logement (3') du dormant est plus court que le guidage à coulisse (8) dans le corps de logement (3) du vantail et **en ce que** l'articulation rotative (4) de l'étrier à charnière (5) pour vantail est placée à l'intérieur de la saillie (11).

2. Porte selon la revendication 1, **caractérisée en ce que** l'écart (b) entre l'axe de rotation (9) reliant les étriers à charnière (5, 5') et l'extrémité de raccordement (10) guidée dans le guidage à coulisse (8) de l'étrier à charnière (5') pour dormant est supérieur à l'écart (c) entre l'axe de rotation (9) et l'articulation rotative (4) de l'étrier à charnière (5) pour vantail et **en ce que** l'écart (a) entre l'axe de rotation (9) reliant les étriers à charnière (5, 5') et l'articulation rotative (4') de l'étrier à charnière (5') pour dormant est inférieur à l'écart (d) entre l'axe de rotation (9) et l'extrémité de raccordement (10') de l'étrier à charnière (5) pour vantail guidé dans le guidage à coulisse (8').

3. Porte selon la revendication 1 ou la revendication 2, **caractérisée en ce qu'**en coupe horizontale, les deux étriers à charnière (5, 5') présentent un profil sensiblement en forme de C.

4. Porte selon l'une quelconque des revendications 1 à 3, **caractérisée en ce que** le corps de logement (3) du vantail présente aussi bien une largeur supérieure, qu'également une profondeur d'encastrement supérieure à celles du corps de logement (3') du dormant.

5. Porte selon l'une quelconque des revendications 1 à 4, **caractérisée en ce que**, lorsque la porte est fermée, le bras (7) côté vantail de porte de l'étrier à charnière (5) pour vantail s'étend sensiblement à la transversale par-dessus l'orifice du corps de logement (3) du vantail, l'écart (c) entre l'axe de rotation (9) reliant les étriers à charnière (5, 5') et l'articulation rotative (4) de l'étrier à charnière (5) pour vantail correspondant sensiblement à la largeur de l'étrier à charnière (5) pour vantail et **en ce que** lorsque la porte est fermée, le bras (7') côté dormant (7') de l'étrier à charnière (5) pour vantail s'étend dans la profondeur du corps de logement (3') du dormant.

6. Porte selon l'une quelconque des revendications 1 à 5, **caractérisée en ce que** les corps de logement (3, 3') comportent une pièce de logement (12, 12') qui peut se fixer sur le dormant (1) ou sur le vantail (2), ainsi qu'un insert (13, 13') réglable, sur lequel les étriers à charnière (5, 5') sont logés, par réglage des inserts (13, 13'), le vantail (2) étant ajustable dans un ou dans plusieurs axes par rapport au dormant (1).
